# EUROPÄISCHE PATENTSCHRIFT

(11) **EP 3 719 246 B1**
(45) Veröffentlichungstag und Bekanntmachung des Hinweises auf die Patenterteilung: **29.05.2024**
(21) Anmeldenummer: 19167137.9
(22) Anmeldetag: 03.04.2019
(51) Int. Cl.: E21B 7/00, E21B 47/04, E02D 13/06

(54) **VERFAHREN ZUM ERSTELLEN EINER BOHRUNG IM BODEN UND BOHRGERÄT HIERFÜR**
METHOD FOR CREATING A HOLE IN THE GROUND AND GROUND PROCESSING DEVICE FOR SAME
PROCÉDÉ DE PRODUCTION D'UN FORAGE DANS LE SOL ET APPAREIL DE FORAGE ASSOCIÉ

(43) Veröffentlichungstag der Anmeldung: 07.10.2020
(73) Patentinhaber: BAUER Maschinen GmbH, 86529 Schrobenhausen (DE)
(72) Erfinder: KORHERR, Werner, Dipl-Ing., 86669 Königsmoos (DE)
(74) Vertreter: Wunderlich & Heim Patentanwälte PartG mbB

(56) Entgegenhaltungen:
- EP-A1- 1 849 918
- EP-A2- 3 081 737
- EP-B1- 1 849 918
- CN-U- 203 742 441
- DE-U1- 29 806 713

## Beschreibung

Die Erfindung betrifft ein Verfahren zum Erstellen einer Bohrung im Boden mit einem Bohrgerät, bei welchem eine Bohrstange drehend angetrieben wird, an dessen unterem Ende ein erstes Bohrwerkzeug über eine Verbindungseinrichtung lösbar befestigt ist, wobei mittels einer Messeinrichtung eine Bohrtiefe erfasst wird, gemäß dem Oberbegriff des Anspruchs 1.

Eine gattungsgemäße Vorrichtung und Verfahren wird durch die EP 3 081 737 A2 offenbart.

Die Erfindung betrifft weiterhin ein Bohrgerät mit einem drehend antreibbaren Bohrgestänge und einem Bohrwerkzeug, welches über eine Verbindungseinrichtung an der Bohrstange befestigt ist, gemäß dem Oberbegriff des Anspruchs 12.

Bohrgeräte zum Erstellen einer Bohrung im Boden mit einem Bohrwerkzeug am unteren Ende einer Bohrstange sind seit langem bekannt. Eine Bestimmung einer Bohrtiefe erfolgt dabei üblicherweise durch Bestimmung eines Verfahrweges eines Bohrgeräteschlittens entlang eines Mastes. Solange ein einheitliches Bohrwerkzeug eingesetzt wird, lässt eine derartige Relativmessung des Verfahrweges des Bohrschlittens einen weitgehend zuverlässigen Rückschluss auf eine Bohrtiefe zu. In vielen Fällen ist es beim Durchörtern von verschiedenen Bodenschichten mit unterschiedlichen Festigkeiten erforderlich, das Bohrwerkzeug im Verlauf des Erstellens einer Bohrung zu wechseln. Hierdurch kann eine Zuordnung des Verfahrweges zu einer Bohrtiefe weiter erschwert oder in erheblichem Maße verzerrt werden.

Die sich hieraus ergebenden Messungenauigkeiten wurden bei der Auslegung einer Bohrung durch Vorsehen ausreichender Auslegungssicherheiten berücksichtigt, also durch Vorsehen von bestimmten Überdimensionierungen.

Eine Überdimensionierung von Bohrungen und Gründungselementen führt zu einem erhöhten Arbeits- und Materialaufwand.

Der Erfindung liegt die **Aufgabe** zugrunde, ein Verfahren zum Erstellen einer Bohrung im Boden und ein Bohrgerät anzugeben, mit welchen eine Bohrung besonders genau erstellt werden kann.

Die Aufgabe wird zum einen durch ein Verfahren mit den Merkmalen des Anspruchs 1 und zum anderen durch ein Bohrgerät mit den Merkmalen des Anspruchs 12 gelöst. Bevorzugte Ausführungsformen der Erfindung sind in den abhängigen Ansprüchen angegeben.

Das erfindungsgemäße Verfahren ist dadurch gekennzeichnet, dass das Bohrwerkzeug zu Beginn auf eine Bezugsfläche aufgesetzt wird und dass diese Position als eine Bezugshöhe der Messeinrichtung verwendet wird, dass im Verlauf des Erstellens der Bohrung ein erstes Bohrwerkzeug entfernt und mittels der Verbindungseinrichtung an der Bohrstange mindestens ein zweites Bohrwerkzeug befestigt wird, dessen axiale Länge einen Längenunterschied zu der Länge des ersten Bohrwerkzeuges aufweist, und dass ein Korrekturfaktor vorgesehen wird, durch welchen der Längenunterschied bei den Messungen durch die Messeinrichtung berücksichtigt wird.

Ein Aspekt der Erfindung kann darin gesehen werden, zu Beginn einer Bohrung die Messeinrichtung auf Bezug zu setzen, wobei das Bohrwerkzeug an der Bohrstange definiert auf die Bodenoberfläche, also auf ein Planum aufgesetzt wird. Die Messwerte der Messeinrichtung können so zuverlässig auf eine vorgegebene feste Position Bezug nehmen. Auf diese Weise kann eine besonders exakte Messung der Bohrtiefe im Verlauf des Bohrverfahrens erfolgen.

Eine bevorzugte Ausführungsform der Erfindung besteht darin, dass die Messeinrichtung mit einer Hubeinrichtung gekoppelt ist, durch welche die Bohrstange mit dem Bohrwerkzeug entlang einer Bohrrichtung bewegt wird. Ein Verstellweg der Hubeinrichtung kann so zur Bestimmung der Bohrlochtiefe genutzt werden. Die Hubeinrichtung kann einen Hubzylinder oder vorzugsweise eine Seilwinde aufweisen. Bei einer Seilwinde kann der Hubweg durch Erfassen einer Drehung einer Windentrommel erfolgen.

Besonders zweckmäßig ist es nach einer Weiterbildung der Erfindung, dass das Verfahren diskontinuierlich durchgeführt wird, wobei das Bohrwerkzeug wiederholt in die Bohrung eingeführt und aus dieser wieder gezogen wird, insbesondere um das Bohrwerkzeug zu entleeren und/oder zu wechseln. Bei einem diskontinuierlichen Bohrverfahren ist eine Kalibrierung in Bezug auf die Bodenoberfläche besonders vorteilhaft, da bei einem Herausziehen des Bohrwerkzeugs aus dem Bohrloch Bodenmaterial aus der Bohrlochwandung auf die Bohrlochsohle fallen kann, sodass sich ein Niveau der Bohrlochsohle verändern und hierauf bezogene Messungen beeinträchtigt werden können.

Erfindungsgemäß wird im Verlauf des Erstellens der Bohrung ein erstes Bohrwerkzeug entfernt und mittels der Verbindungseinrichtung an der Bohrstange mindestens ein zweites Bohrwerkzeug befestigt, dessen axiale Länge einen Längenunterschied zu einer axialen Länge des ersten Bohrwerkzeuges aufweist, und wobei ein Korrekturfaktor vorgesehen wird, durch welchen der Längenunterschied bei den Messungen durch die Messeinrichtung berücksichtigt wird. Ein Wechsel eines Bohrwerkzeuges ist insbesondere dann erforderlich, wenn verschiedene Bodenschichten durchörtert werden. So kann etwa für harte Bodenschichten der Einsatz eines Felsbohrers mit walzenförmigen Abtragswerkzeugen notwendig sein, während für sandige oder bindige Bodenschichten ein Bohrwerkzeug mit Abtragsschneiden benötigt wird. Durch eine Erfassung der unterschiedlichen Bohrwerkzeuge und der Erfassung eines Korrekturfaktors zu unterschiedlichen Längen kann das Bohrverfahren durchgeführt werden, ohne dass das weitere Setzen eines Bezugs notwendig wird.

Besonders vorteilhaft ist es dabei, dass eine Steuereinheit vorgesehen ist, welche mit einer Datenbank in Verbindung steht, in welcher zu den vorgegebenen Bohrwerkzeugen deren axiale Längen hinterlegt sind. Die Datenbank kann dabei ein mobiler oder fest im Gerät eingebauter Datenspeicher oder eine hiervon entfernte Datenbank sein, etwa in einer entfernten Zentrale, wobei eine Verbindung über eine Datenfernverbindung erfolgt. Durch die hinterlegten Längen kann durch eine entsprechende Auswahl des jeweils eingesetzten Bohrwerkzeuges eine zuverlässige Längenkorrektur erfolgen.

Eine zweckmäßige Ausführungsvariante besteht darin, dass eine Anzeigeeinheit vorgesehen ist, mit welcher einem Bediener die vorgesehenen Bohrwerkzeuge angezeigt werden und der Bediener mittels einer Eingabeeinrichtung bei einem Bohrwerkzeugwechsel das einzuwechselnde Bohrwerkzeug auswählt. Hierdurch kann eine schnelle Anpassung und Korrektur erfolgen. Der Korrekturfehler kann durch die Steuereinheit automatisch bestimmt werden.

Eine besonders zuverlässige Erfassung des aktuellen Bohrwerkzeuges wird nach einer Weiterbildung der Erfindung dadurch erzielt, dass eine Erfassungseinrichtung vorgesehen ist, durch welche ein Bohrwerkzeug automatisch erfasst und der Korrekturfaktor ermittelt wird. Die Werkzeugerfassung kann beispielsweise mittels einer Kamera mit einer zugehörigen Erkennungssoftware erfolgen. Besonders zweckmäßig kann es sein, dass an dem Bohrwerkzeug eine Identifizierung angeordnet ist, etwa ein RFID-Chip, welcher automatisch abgefragt werden kann. Die Steuereinheit kann so selbstständig einen Werkzeugwechsel und das eingewechselte Werkzeug erkennen und selbstständig bei einer unterschiedlichen Werkzeuglänge eine Korrektur für die Bohrtiefenmessung vorsehen.

Ein grundsätzlich eigenständiger Aspekt der Erfindung besteht darin, dass an der Bohrung eine Verrohrung mit mindestens einem Bohrrohr ausgebildet wird, wobei ein oberes Bohrrohr gegenüber der Bodenoberfläche nach oben übersteht, und dass durch Aufsetzen des Bohrwerkzeuges durch die Messeinrichtung der Überstand des Bohrrohres gegenüber der Bodenoberfläche gemessen wird. Das erfindungsgemäße Verfahren kann so für eine exakte Erfassung der Verrohrung eingesetzt werden. Insbesondere kann so exakt bestimmt werden, wie weit ein eingebrachtes Bohrrohr gegenüber der Bodenoberfläche vorsteht, wodurch sich auch unmittelbar ableiten lässt, wie tief ein unteres Ende des Bohrrohres in den Boden eingebracht ist.

Dabei ist es besonders vorteilhaft, dass in der Steuereinheit Daten über Anzahl und Länge der eingebrachten Bohrrohre eingebbar sind und dass durch die Steuereinheit anhand der eingegebenen Daten und des gemessenen Überstandes eine Tiefe der Verrohrung ermittelt wird. Durch Erfassung der Anzahl der eingebrachten Bohrrohre und deren jeweiligen Länge kann so auch zuverlässig eine relativ lange Verrohrung bestimmt werden.

Eine für den Maschinenbediener besonders zweckmäßige Ausführungsvariante der Erfindung ergibt sich dadurch, dass eine Anzeigeeinheit vorgesehen ist, durch welche eine aktuelle Bohrtiefe und/oder eine aktuelle Tiefe der Verrohrung angezeigt werden. Vorzugsweise werden die Bohrtiefe und die Tiefe der Verrohrung gemeinsam angezeigt, sodass der Bediener stets eine zuverlässige Information darüber hat, ob das Bohrwerkzeug der Verrohrung voreilt oder nacheilt. Dies ist etwa zur Vermeidung eines Grundbruches beim Durchörtern lockerer, grundwasserführender Bodenschichten oder für ein Verschleißverhalten beim Durchörtern felsiger Bodenschichten von Bedeutung.

Weiterhin ist es nach einer Ausführungsvariante der Erfindung bevorzugt, dass die Bohrung mit einer vorzugsweise aushärtbaren Masse verfüllt und ein Gründungselement erstellt wird. Das Gründungselement kann insbesondere ein Gründungspfahl sein, welcher mit einer Betonmasse gebildet ist.

Für eine umfassende Dokumentation des Bohrverfahrens ist es weiterhin vorteilhaft, dass über den Verlauf der Bohrung weitere Parameter, wie Drehzahl, Drehmoment, Vorschub, Zuführungsmängel an Bohrsuspension erfasst und abhängig von der Bohrtiefe gespeichert und/oder angezeigt werden. Die Daten können abhängig von der Zeit und/oder der Bohrtiefe erfasst werden.

Weiterhin umfasst die Erfindung ein Bohrgerät, welches dadurch gekennzeichnet ist, dass dieses zum Durchführen des zuvor beschriebenen Verfahrens ausgebildet ist. Das Bohrgerät kann insbesondere eine Trägervorrichtung mit einem etwa vertikal gerichteten Mast aufweisen, an welchem über einen Bohrantriebsschlitten eine Bohrstange mit dem Bohrwerkzeug drehend angetrieben und in Bohrrichtung verfahren werden kann.

Mit einem solchen Bohrgerät können die zuvor beschriebenen Vorteile erzielt werden.

Die Erfindung wird nachfolgend anhand von bevorzugten Ausführungsbeispielen weiter beschrieben, welche schematisch in den beigefügten Zeichnungen dargestellt sind. In den Zeichnungen zeigen:
- Fig. 1: eine schematische Darstellung eines Bohrwerkzeuges vor Beginn einer Bohrung;
- Fig. 2: eine Darstellung des Bohrwerkzeuges beim Setzen des Bezugs auf einer Bodenoberfläche;
- Fig. 3: eine Darstellung des Bohrwerkzeuges bei Abschluss eines ersten Bohrschrittes mit der Darstellung auf einem Bildschirm;
- Fig. 4: eine Darstellung des Bohrwerkzeuges außerhalb des Bohrlochs zum Entleeren;
- Fig. 5: eine Darstellung des Bohrwerkzeuges bei Abschluss eines zweiten Bohrschrittes;
- Fig. 6: eine Darstellung des Bohrwerkzeuges außerhalb des Bohrlochs zum Entleeren;
- Fig. 7: eine Darstellung gemäß Fig. 6 mit Angabe zur Länge des Bohrwerkzeuges;
- Fig. 8: eine Darstellung bei einem Bohrwerkzeugwechsel;
- Fig. 9: eine Seitenansicht eines eingewechselten zweiten Bohrwerkzeuges mit unterschiedlicher Länge;
- Fig. 10: eine schematische Darstellung zur Bestimmung des Korrekturfaktors;
- Fig. 11: eine schematische Ansicht der erstellten Bohrung mit einer Verrohrung;
- Fig. 12: eine Ansicht der verrohrten Bohrung gemäß Fig. 11 mit Bestimmung eines Überstandes; und
- Fig. 13: eine Ansicht der Bohrung mit Verrohrung gemäß Fig. 12 mit Ermittlung der Verrohrungstiefe.

Gemäß Fig. 1 ist ein als Bohreimer oder Kastenbohrer ausgebildetes erstes Bohrwerkzeug 24 gezeigt, welches über eine Verbindungseinrichtung 23 an einer Bohrstange 22 eines nicht näher dargestellten Bohrgerätes 20 lösbar befestigt ist.

Zum Setzen des Bezugs einer Messeinrichtung wird das erste Bohrwerkzeug 24 auf eine Bodenoberfläche 7 eines Bodens 5 flächig aufgesetzt. Dabei kann eine Schneideinrichtung zumindest teilweise in den Boden 5 eingebracht sein, wie Fig. 2 zu entnehmen ist.

Durch Drehung des ersten Bohrwerkzeuges 24 wird Bodenmaterial abgetragen und in dem ersten Bohrwerkzeug 24 aufgenommen, wobei in einem ersten Schritt eine Bohrung 10 im Boden 5 erstellt wird, wie Fig. 3 zu entnehmen ist. In dem gezeigten Beispiel weist der erste Bohrschritt eine Tiefe von 0,5 m auf, was auf einer Anzeigeeinheit 30 angegeben wird.

Nach diesem ersten Bohrschritt wird das erste Bohrwerkzeug 24 wieder aus der Bohrung 10 rückgezogen und zu einer beabstandeten Entleerposition verfahren, wie in Fig. 4 angedeutet ist. Über die nicht dargestellte Hubeinrichtung zum vertikalen Verfahren der Bohrstange 22 an dem Bohrgerät 20 wird mittels einer Messeinrichtung die erreichte Bohrtiefe des ersten Bohrschrittes gemessen und an der Anzeigeeinheit 30 einem Maschinenbediener angezeigt. Im dargestellten Ausführungsbeispiel beträgt die Bohrtiefe nach dem ersten Bohrschritt 0,5 m. Gleichzeitig kann in der Anzeigeeinheit 30 gemäß Fig. 4 auch die von der Messeinrichtung erfasste aktuelle Höhe des Bohrwerkzeuges 24 über der Bodenoberfläche 7 angezeigt werden, welche im dargestellten Ausführungsbeispiel 0,8 m beträgt.

Gemäß Fig. 5 kann das erste Bohrwerkzeug 24 zur Durchführung eines weiteren Bohrschrittes wieder zurück in die Bohrung 10 bewegt werden, um einen zweiten Bohrschritt von weiteren 0,5 m durchzuführen. Dieser weitere Bohrschritt mit 0,5 m wird ebenfalls in der Anzeigeeinheit 30 einem Bediener angezeigt, zusammen mit der aktuellen Lage der Unterkante Bohrkrone von 1 m.

In der Anzeigeeinheit 30 sind ein Feld für die Bohrtiefe nach vorangegangenem Bohrschritt 31, ein Feld für den aktuellen Bohrfortschritt 32, ein Feld für die Lage Unterkante Bohrwerkzeug zum Baustellenbezug 33 und ein Feld für die Lage Unterkante Bohrwerkzeug nach wechselndem Bezug 34 angegeben. Weiter wird in Feld 36 eine Lage des Bohrwerkzeugs im Bohrloch grafisch dargestellt.

Wie in Fig. 6 dargestellt ist, kann dann das erste Bohrwerkzeug 24 wieder aus der Bohrung 10 rückgezogen und zu einer Entleerposition bewegt werden. Nun wird in der Anzeigeeinheit 30 die erreichte Gesamtbohrtiefe von -1 m bezogen auf die Bodenoberfläche 7 angezeigt.

In Fig. 7 ist neben der Höhe des Bohrwerkzeuges von 0,8 m über der Bodenoberfläche 7 auch die Länge des ersten Bohrwerkzeuges 24 mit einem Betrag von 1 m dargestellt.

Gemäß Fig. 8 ist das erste Bohrwerkzeug 24 von der Bohrstange 22 durch Lösen der Verbindungseinrichtung 23 entfernt. Der Bezug der Messeinrichtung mit der Höhe der Bohrstange 22 bleibt dabei in der Steuereinheit erhalten.

Gemäß Fig. 9 kann an die Verbindungseinrichtung 23 der Bohrstange 22 ein zweites Bohrwerkzeug 26 lösbar angebracht werden. Das zweite Bohrwerkzeug 26 ist in dem dargestellten Ausführungsbeispiel ein Schneckenbohrer. Das zweite Bohrwerkzeug 26 weist dabei eine Gesamtlänge von 0,6 m auf, was gegenüber der axialen Länge des ersten Bohrwerkzeuges 24 einen Längenunterschied von 0,4 m darstellt.

Die axialen Längen des ersten Bohrwerkzeuges 24 und des zweiten Bohrwerkzeuges 26 sind in einer Datenbank einer Steuereinheit des Bohrgerätes 20 hinterlegt, wie schematisch in Fig. 10 dargestellt ist. Der Werkzeugwechsel kann in der Steuereinheit von Hand von einem Maschinenbediener oder automatisch durch die Steuereinheit selbst bei Vorhandensein einer entsprechenden Erkennungs- oder Erfassungseinrichtung der Bohrwerkzeuge 24, 26 durchgeführt werden. Anhand der eingegebenen Werte kann auf Grundlage des Längenunterschiedes von 0,4 m ein Korrekturfaktor für die Messeinrichtung und damit auch für die Anzeige an der Anzeigeeinheit 30 bestimmt werden. Gemäß Fig. 10 wird dann nach eingesetztem zweiten Bohrwerkzeug 26 in der Anzeigeeinheit 30 eine korrigierte Höhe des zweiten Bohrwerkzeuges 26 gegenüber der Bodenoberfläche 7 von 1,2 m angezeigt.

Auf diese Weise wird stets auch bei geänderten Bohrwerkzeugen 24, 26 mit unterschiedlichen axialen Längen eine genaue Messung der Bohrtiefe und der Position des jeweiligen Bohrwerkzeuges 24, 26 in Bezug auf die Bodenoberfläche 7 angezeigt und berücksichtigt.

Gemäß einem weiteren Verfahren kann in die Bohrung 10 eine Verrohrung durch Einbringen mindestens eines Bohrrohres 14 erfolgen, wie anschaulich in Fig. 11 dargestellt ist. Das Bohrrohr 14 kann dabei durch eine nicht dargestellte Verrohrungsmaschine in die Bohrung 10 eingedreht werden. Zur Bestimmung der Bohrrohrtiefe kann das erste Bohrwerkzeug 24, mit welchem der Bezug gesetzt worden ist, auf eine Oberseite des Bohrrohres 14 aufgesetzt werden, welches gegenüber der Bodenoberfläche 7 vorsteht, wie anschaulich in Fig. 12 dargestellt ist. Damit gibt die Position und Höhenangabe des ersten Bohrwerkzeuges 24 gleichzeitig die Höhe des Überstandes des Bohrrohres 14 gegenüber der Bodenoberfläche 7 an.

Hieraus kann gemäß Fig. 13 anhand einer eingegebenen oder abgespeicherten Information zur Länge des Bohrrohres 14 bestimmt werden, wie tief das Bohrrohr 14 in den Boden 5 eingebracht ist. Im dargestellten Ausführungsbeispiel gemäß Fig. 13 ist dies 1,50 m. Gleichzeitig kann in der Anzeigeeinheit 30 auch eine Angabe der Bohrtiefe der Bohrung 10 erfolgen, so dass für einen Bediener des Bohrgerätes 20 unmittelbar zu entnehmen ist, ob eine Verrohrung bis zur Sohle der Bohrung 10 erfolgt ist oder wie in diesem Beispiel das Bohrrohr 14 um 0,50 m tiefer eingedreht ist als die Bohrsohle. Wird wie im Stand der Technik der Bezug neu gesetzt, hier auf Oberkante Bohrrohr, so zeigt das Feld 34 die Lage der Unterkante Bohrwerkzeug auf den neuen Bezug an. Man sieht also die neue Höhe, die im gezeigten Beispiel um 1,50 m von der eigentlichen Höhe abweicht, während in Feld 33 nach wie vor die korrekte Höhe des Bohrwerkzeugs 24 angezeigt wird. Weiter ist ein Feld für die Voreilung des Bohrrohrs 35 gegeben.

## Patentansprüche

1. Verfahren zum Erstellen einer Bohrung (10) im Boden (5) mit einem Bohrgerät (20), bei welchem eine Bohrstange (22) drehend angetrieben wird, an dessen unterem Ende ein Bohrwerkzeug (24, 26) über eine Verbindungseinrichtung (23) lösbar befestigt ist, wobei mittels einer Messeinrichtung eine Bohrtiefe erfasst wird,
**dadurch gekennzeichnet ,**
**dass** das Bohrwerkzeug (24, 26) zu Beginn auf eine Bezugsfläche aufgesetzt wird und dass diese Position als eine Bezugshöhe der Messeinrichtung verwendet wird,
**dass** im Verlauf des Erstellens der Bohrung (10) ein erstes Bohrwerkzeug (24) entfernt und mittels der Verbindungseinrichtung (23) an der Bohrstange (22) mindestens ein zweites Bohrwerkzeug (26) befestigt wird, dessen axiale Länge einen Längenunterschied zu der Länge des ersten Bohrwerkzeuges (24) aufweist, und
**dass** ein Korrekturfaktor vorgesehen wird, durch welchen der Längenunterschied bei den Messungen durch die Messeinrichtung berücksichtigt wird.

2. Verfahren nach Anspruch 1,
**dadurch gekennzeichnet ,**
**dass** die Messeinrichtung mit einer Hubeinrichtung gekoppelt ist, durch welche die Bohrstange (22) mit dem Bohrwerkzeug (24, 26) entlang der Bohrrichtung bewegt wird.

3. Verfahren nach Anspruch 1 oder 2,
**dadurch gekennzeichnet ,**
**dass** das Verfahren diskontinuierlich durchgeführt wird, wobei das Bohrwerkzeug (24, 26) wiederholt in die Bohrung (10) eingeführt und aus dieser wieder gezogen wird, insbesondere um das Bohrwerkzeug (24, 26) zu entleeren oder zu wechseln.

4. Verfahren nach einem der Ansprüche 1 bis 3,
**dadurch gekennzeichnet ,**
**dass** eine Steuereinheit vorgesehen ist, welche mit einer Datenbank in Verbindung steht, in welcher zu vorgegebenen Bohrwerkzeugen (24, 26) deren axiale Längen hinterlegt sind.

5. Verfahren nach einem der Ansprüche 1 bis 4,
**dadurch gekennzeichnet ,**
**dass** eine Anzeigeeinheit (30) vorgesehen ist, mit welcher einem Bediener die vorgesehenen Bohrwerkzeuge (24, 26) angezeigt werden und der Bediener mittels einer Eingabeeinrichtung bei einem Bohrwerkzeugwechsel das einzuwechselnde Bohrwerkzeug (24, 26) auswählt.

6. Verfahren nach einem der Ansprüche 1 bis 5,
**dadurch gekennzeichnet ,**
**dass** eine Erfassungseinrichtung vorgesehen ist, durch welche ein Bohrwerkzeug (24, 26) automatisch erfasst und der Korrekturfaktor ermittelt wird.

7. Verfahren nach einem der Ansprüche 1 bis 6,
**dadurch gekennzeichnet ,**
**dass** an der Bohrung (10) eine Verrohrung mit mindestens einem Bohrrohr (14) ausgebildet wird, wobei ein oberes Bohrrohr (14) gegenüber der Bodenoberfläche (7) nach oben übersteht, und
**dass** durch Aufsetzen des Bohrwerkzeuges (24, 26) durch die Messeinrichtung der Überstand des Bohrrohres (14) gegenüber der Bodenoberfläche (7) gemessen wird.

8. Verfahren nach Anspruch 7,
**dadurch gekennzeichnet ,**
**dass** in einer Steuereinheit Daten über Anzahl und Länge der eingebrachten Bohrrohre (14) eingebbar sind und
**dass** durch die Steuereinheit anhand der eingegebenen Daten und des gemessenen Überstandes eine Tiefe der Verrohrung ermittelt wird.

9. Verfahren nach einem der Ansprüche 1 bis 8,
**dadurch gekennzeichnet ,**
**dass** eine Anzeigeeinheit (30) vorgesehen ist, durch welche eine aktuelle Bohrtiefe und/oder eine aktuelle Tiefe der Verrohrung angezeigt wird.

10. Verfahren nach einem der Ansprüche 1 bis 9,
**dadurch gekennzeichnet ,**
**dass** die Bohrung (10) mit einer vorzugsweise aushärtbaren Masse verfüllt und ein Gründungselement erstellt wird.

11. Verfahren nach einem der Ansprüche 1 bis 10,
**dadurch gekennzeichnet ,**
**dass** über den Verlauf der Bohrung (10) weitere Parameter, wie Drehzahl, Drehmoment, Vorschub, Mengen an Bohrsuspension, erfasst und abhängig von der Bohrtiefe gespeichert und/oder angezeigt werden.

12. Bohrgerät (20) mit einer drehend antreibbaren Bohrstange (22) und einem ersten Bohrwerkzeug (24, 26), welches über eine Verbindungseinrichtung (23) austauschbar an der Bohrstange (22) befestigbar ist,
mit einer Messeinrichtung zur Erfassung der Bohrtiefe,
wobei ein zweites Bohrwerkzeug (24, 26) mit zum ersten Bohrwerkzeug (24, 26) unterschiedlicher axialer Länge mittels der Verbindungseinrichtung (23) an der Bohrstange (22) befestigbar ist,
**dadurch gekennzeichnet ,**
**dass** das Bohrgerät (20) zum Durchführen eines Verfahrens nach einem der Ansprüche 1 bis 11 ausgebildet ist und dazu
Mittel zum Setzen einer Bezugshöhe für die Messeinrichtung durch Aufsetzen eines der Bohrwerkzeuge (24, 26) auf eine Bezugsfläche umfasst,
und Mittel zur Erfassung eines Korrekturfaktors zu unterschiedlichen Längen der Bohrwerkzeuge bei einem Bohrwerkzeugwechsel vorgesehen sind.

## Claims

1. Method for creating a bore (10) in the ground (5) using a boring device (20), in which a boring bar (22) is driven in a rotary manner, at the bottom end of which a boring tool (24, 26) is releasably fastened by means of a connection apparatus (23), wherein a boring depth is detected by means of a measurement apparatus,
**characterised in that**
at the start, the boring tool (24, 26) is placed on a reference surface, and
**in that** this position is used as a reference height of the measurement apparatus, **in that** while the bore (10) is being created, a first boring tool (24) is removed and at least one second boring tool (26) is fastened to the boring bar (22) by means of the connection apparatus (23), the axial length of which has a length difference compared with the length of the first boring tool (24), and
**in that** a correction factor is provided, by which the length difference is taken into account by the measurement apparatus in the measurements.

2. Method according to claim 1,
**characterised in that**
the measurement apparatus is coupled to a lifting apparatus, by which the boring bar (22) having the boring tool (24, 26) is moved along the boring direction.

3. Method according to claim 1 or claim 2,
**characterised in that**
the method is carried out non-continuously, wherein the boring tool (24, 26) is repeatedly introduced into the bore (10) and retracted out of it again, in particular in order to empty or change the boring tool (24, 26).

4. Method according to any of claims 1 to 3,
**characterised in that**
a control unit is provided, which is connected to a database in which the axial lengths of the predefined boring tools (24, 26) are stored.

5. Method according to any of claims 1 to 4,
**characterised in that**
a display unit (30) is provided, by means of which the provided boring tools (24, 26) are displayed to an operator, and, when changing a boring tool, the operator selects the boring tool (24, 26) to be exchanged with by means of an input apparatus.

6. Method according to any of claims 1 to 5,
**characterised in that**
a detection apparatus is provided, by which a boring tool (24, 26) is automatically detected and the correction factor is established.

7. Method according to any of claims 1 to 6,
**characterised in that**
a casing having at least one bore pipe (14) is formed on the bore (10), wherein an upper bore pipe (14) protrudes upwards in relation to the ground surface (7), and
**in that** the protruding length of the bore pipe (14) in relation to the ground surface (7) is measured by means of the measurement apparatus by attaching the boring tool (24, 26).

8. Method according to claim 7,
**characterised in that**
data on the number and length of the inserted bore pipes (14) can be input in a control unit, and
**in that** a depth of the casing is established by the control unit on the basis of the input data and the measured protruding length.

9. Method according to any of claims 1 to 8,
**characterised in that**
a display unit (30) is provided, by which a current boring depth and/or a current depth of the casing is displayed.

10. Method according to any of claims 1 to 9,
**characterised in that**
the bore (10) is filled with a preferably curable compound and a foundation element is created.

11. Method according to any of claims 1 to 10,
**characterised in that**
over the course of the bore (10), further parameters, such as speed, torque, feed and amounts of flushing fluid are detected and are stored and/or displayed depending on the boring depth.

12. Boring device (20) having a boring bar (22), which can be driven in a rotary manner, and a first boring tool (24, 26), which can be fastened to the boring bar (22) in a replaceable manner by means of a connection apparatus (23),
having a measuring device to detect the boring depth ,
wherein a second boring tool (24, 26), which has an axial length different from that of the first boring tool (24, 26), can be fastened to the boring bar (22) by means of a connection apparatus (23),
**characterised in that**
the boring device (20) is configured to carry out a method according to any of claims 1 to 11, and, to that end comprises means for detecting a reference height for the measuring device by placing one of the boring tools (24, 26) onto a reference surface, and means are provided for detecting a correction factor for different lengths of the boring tools when the boring tool is changed.

## Revendications

1. Procédé pour réaliser un forage (10) dans le sol (5) avec un engin de forage (20), dans lequel une tige de forage (22) est entraînée en rotation, à l'extrémité inférieure de laquelle un outil de forage (24, 26) est fixé de manière amovible par un dispositif de liaison (23), une profondeur de forage étant détectée au moyen d'un dispositif de mesure,
**caractérisé**
**en ce que** l'outil de forage (24, 26) est placé au début sur une surface de référence et en ce que cette position est utilisée comme hauteur de référence du dispositif de mesure,
**en ce que**, au cours de la réalisation du forage (10), un premier outil de forage (24) est enlevé et, au moyen du dispositif de liaison (23), au moins un deuxième outil de forage (26) est fixé sur la tige de forage (22), dont la longueur axiale présente une différence de longueur par rapport à la longueur du premier outil de forage (24), et
**en ce qu'**il est prévu un facteur de correction par lequel la différence de longueur est prise en compte lors des mesures par le dispositif de mesure.

2. Procédé selon la revendication 1,
**caractérisé**
**en ce que** le dispositif de mesure est couplé à un dispositif de levage, par lequel la tige de forage (22) avec l'outil de forage (24, 26) est déplacée le long de la direction de forage.

3. Procédé selon la revendication 1 ou 2,
**caractérisé**
**en ce que** le procédé est effectué de manière discontinue, l'outil de forage (24, 26) étant introduit de manière répétée dans le forage (10) et retiré de celui-ci, en particulier pour vider ou changer l'outil de forage (24, 26).

4. Procédé selon l'une des revendications 1 à 3,
**caractérisé**
**en ce qu'**il est prévu une unité de commande qui est en liaison avec une banque de données dans laquelle sont enregistrées les longueurs axiales des outils de forage (24, 26) prédéfinis.

5. Procédé selon l'une des revendications 1 à 4,
**caractérisé**
**en ce qu'**il est prévu une unité d'affichage (30) avec laquelle les outils de forage (24, 26) prévus sont affichés à un opérateur et que l'opérateur sélectionne l'outil de forage (24, 26) à changer au moyen d'un dispositif de sélection lors d'un changement d'outil de forage.

6. Procédé selon l'une des revendications 1 à 5,
**caractérisé**
**en ce qu'**il est prévu un dispositif de détection par lequel un outil de forage (24, 26) est détecté automatiquement et le facteur de correction est déterminé.

7. Procédé selon l'une des revendications 1 à 6,
**caractérisé**
**en ce que** sur le forage (10), un tubage est formé avec au moins un tube de forage (14), un tube de forage supérieur (14) dépassant vers le haut par rapport à la surface du sol (7), et
**en ce que**, par la mise en place de l'outil de forage (24, 26), le dispositif de mesure le dépassement du tube de forage (14) par rapport à la surface du sol (7).

8. Procédé selon la revendication 7,
**caractérisé**
**en ce que** des données concernant le nombre et la longueur des tubes de forage (14) introduits peuvent être entrées dans une unité de commande, et
**en ce que** l'unité de commande détermine une profondeur du tubage à l'aide des données introduites et du dépassement mesuré.

9. Procédé selon l'une des revendications 1 à 8,
**caractérisé**
**en ce qu'**il est prévu une unité d'affichage (30) par laquelle une profondeur de forage actuelle et/ou une profondeur actuelle du tubage est affichée.

10. Procédé selon l'une des revendications 1 bis 9,
**caractérisé**
**en ce que** le forage (10) est rempli d'une masse de préférence durcissable et qu'un élément de fondation est réalisé.

11. Procédé selon l'une des revendications 1 bis 10,
**caractérisé**
**en ce que** d'autres paramètres, tels que la vitesse de rotation, le moment de rotation, la progression, les quantités de suspension de forage, sont saisis sur le trajet du forage (10) et sont enregistrés et/ou affichés en fonction de la profondeur de forage.

12. Engin de forage (20) avec une tige de forage (22) pouvant être entraînée en rotation et un premier outil de forage (24, 26) qui peut être fixé de manière interchangeable sur la tige de forage (22) par l'intermédiaire d'un dispositif de liaison (23), avec un dispositif de mesure pour détecter la profondeur de forage,
un deuxième outil de forage (24, 26) de longueur axiale différente du premier outil de forage (24, 26) pouvant être fixé à la tige de forage (22) au moyen du dispositif de liaison (23),
**caractérisé**
**en ce que** l'engin de forage (20) est conçu pour mettre en oeuvre un procédé selon l'une des revendications 1 à 11 et comprend à cet effet
des moyens pour mettre en place une hauteur de référence pour le dispositif de mesure en posant l'un des outils de forage (24, 26) sur une surface de référence, et des moyens prévus pour détecter un facteur de correction relatif aux différentes longueurs des outils de forage lors d'un changement d'outil de forage.
